# EUROPÄISCHE PATENTSCHRIFT

(11) **EP 1 844 627 B1**
(45) Veröffentlichungstag und Bekanntmachung des Hinweises auf die Patenterteilung: **21.01.2009**
(21) Anmeldenummer: 06707014.4
(22) Anmeldetag: 16.02.2006
(51) Int. Cl.: H04S 3/00

(54) **VORRICHTUNG UND VERFAHREN ZUM SIMULIEREN EINES WELLENFELDSYNTHESE-SYSTEMES**
DEVICE AND METHOD FOR SIMULATING AN ELECTROMAGNETIC FIELD SYNTHESIS SYSTEM
DISPOSITIF ET PROCÉDÉ POUR SIMULER UN SYSTÈME DE SYNTHÈSE DE CHAMP D'ONDE

(30) Priorität: 23.02.2005 DE 102005008369
(43) Veröffentlichungstag der Anmeldung: 17.10.2007
(73) Patentinhaber: Fraunhofer-Gesellschaft zur Förderung der angewandten Forschung e.V., 80686 München (DE)
(72) Erfinder: REICHELT, Katrin, 01109 Dresden (DE); GATZSCHE, Gabriel, 98693 Martinroeda (DE); MELCHIOR, Frank, 99089 Erfurt (DE); BRIX, Sandra, 98693 Ilmenau (DE)
(74) Vertreter: Schenk, Markus
(86) Internationale Anmeldenummer: PCT/EP2006/001413
(87) Internationale Veröffentlichungsnummer: WO 2006/089683

(56) Entgegenhaltungen:
- ESCOLANO CARRASCO, JOSÉ; BLEDA PÉREZ, SERGIO; PUEO ORTEGA, BASILIO; LÓPEZ MONFORT, JOSÉ JAVIER: "WAVE FIELD SYNTHESIS SIMULATION BY MEANS OF FINITE-DIFFERENCE TIME-DOMAIN TECHNIQUE" PROCEEDINGS OF THE 12TH EUROPEAN SIGNAL PROCESSING CONFERENCE (EUSIPCO 2004), 6. September 2004 (2004-09-06), Seiten 1777-1780, XP002381173 Vienna ISBN: 3-200-00165-8
- BLEDA, SERGIO; LÓPEZ, JOSÉ J.; PUEO, BASILIO: "SOFTWARE FOR THE SIMULATION, PERFORMANCE ANALYSIS AND REAL-TIME IMPLEMENTATION OF WAVE FIELD SYNTHESIS SYSTEMS FOR 3D-AUDIO" PROCEEDINGS OF THE 6TH INTERNATIONAL CONFERENCE ON DIGITAL AUDIO EFFECTS, 8. September 2003 (2003-09-08), Seiten DAFX-1-DAFX-6, XP002381174 LONDON
- HORBACH, ULRICH; KARAMUSTAFAOGLU, ATTILA; RABENSTEIN, RUDOLF; RUNZE, GERHARD; STEFFEN, PETER: "Numerical Simulation of Wave Fields Created by Loudspeaker Arrays" PREPRINTS OF PAPERS PRESENTED AT THE 107TH AES CONVENTION, 24. September 1999 (1999-09-24), Seiten 1-16, XP002381175 New York
- SONTACCHI A ET AL: "Comparison of panning algorithms for auditory interfaces employed for desktop applications" SIGNAL PROCESSING AND ITS APPLICATIONS, 2003. PROCEEDINGS. SEVENTH INTERNATIONAL SYMPOSIUM ON JULY 1-4, 2003, PISCATAWAY, NJ, USA,IEEE, Bd. 2, 1. Juli 2003 (2003-07-01), Seiten 149-152, XP010653325 ISBN: 0-7803-7946-2
- BOONE M M ET AL: "SPATIAL SOUND-FIELD REPRODUCTION BY WAVE-FIELD SYNTHESIS" JOURNAL OF THE AUDIO ENGINEERING SOCIETY, AUDIO ENGINEERING SOCIETY, NEW YORK, NY, US, Bd. 43, Nr. 12, Dezember 1995 (1995-12), Seiten 1003-1012, XP008036778 ISSN: 1549-4950
- BERKHOUT A J ET AL: "ACOUSTIC CONTROL BY WAVE FIELD SYNTHESIS" JOURNAL OF THE ACOUSTICAL SOCIETY OF AMERICA, AIP / ACOUSTICAL SOCIETY OF AMERICA, MELVILLE, NY, US, Bd. 93, Nr. 5, 1. Mai 1993 (1993-05-01), Seiten 2764-2778, XP000361413 ISSN: 0001-4966 in der Anmeldung erwähnt
- HEIMRICH T: "Modeling of Output Constraints in Multimedia Database Systems" MULTIMEDIA MODELLING CONFERENCE, 2004. MMM 2005. PROCEEDINGS OF THE 11TH INTERNATIONAL HONOLULU, HI, USA 12-14 JAN. 2005, PISCATAWAY, NJ, USA,IEEE, 12. Januar 2005 (2005-01-12), Seiten 399-404, XP010765662 ISBN: 0-7695-2164-9 in der Anmeldung erwähnt
- BERKHOUT A J: "A HOLOGRAPHIC APPROACH TO ACOUSTIC CONTROL" JOURNAL OF THE AUDIO ENGINEERING SOCIETY, AUDIO ENGINEERING SOCIETY, NEW YORK, NY, US, Bd. 36, Nr. 12, Dezember 1988 (1988-12), Seiten 977-995, XP001024047 ISSN: 1549-4950

## Beschreibung

Die vorliegende Erfindung bezieht sich auf die Wellenfeldsynthese-Technik und insbesondere auf Werkzeuge zum Erstellen von Audioszenenbeschreibungen bzw. zum Verifizieren von Audioszenenbeschreibungen.

Es besteht ein steigender Bedarf an neuen Technologien und innovativen Produkten im Bereich der Unterhaltungselektronik. Dabei ist es eine wichtige Voraussetzung für den Erfolg neuer multimedialer Systeme, optimale Funktionalitäten bzw. Fähigkeiten anzubieten. Erreicht wird das durch den Einsatz digitaler Technologien und insbesondere der Computertechnik. Beispiele hierfür sind die Applikationen, die einen verbesserten realitätsnahen audiovisuellen Eindruck bieten. Bei bisherigen Audiosystemen liegt ein wesentlicher Schwachpunkt in der Qualität der räumlichen Schallwiedergabe von natürlichen, aber auch von virtuellen Umgebungen.

Verfahren zur mehrkanaligen Lautsprecherwiedergabe von Audiosignalen sind seit vielen Jahren bekannt und standardisiert. Alle üblichen Techniken besitzen den Nachteil, dass sowohl der Aufstellungsort der Lautsprecher als auch die Position des Hörers dem Übertragungsformat bereits eingeprägt sind. Bei falscher Anordnung der Lautsprecher im Bezug auf den Hörer leidet die Audioqualität deutlich. Ein optimaler Klang ist nur in einem kleinen Bereich des Wiedergaberaums, dem so genannten Sweet Spot, möglich.

Ein besserer natürlicher Raumeindruck sowie eine stärkere Einhüllung bei der Audiowiedergabe kann mit Hilfe einer neuen Technologie erreicht werden. Die Grundlagen dieser Technologie, die so genannte Wellenfeldsynthese (WFS; WFS = Wave-Field Synthesis), wurden an der TU Delft erforscht und erstmals in den späten 80er-Jahren vorgestellt (Berkhout, A.J.; de Vries, D.; Vogel, P.: Acoustic control by Wave-field Synthesis. JASA 93, 1993).

Infolge der enormen Anforderungen dieser Methode an Rechnerleistung und übertragungsraten wurde die Wellenfeldsynthese bis jetzt nur selten in der Praxis angewendet. Erst die Fortschritte in den Bereichen der Mikroprozessortechnik und der Audiocodierung gestatten heute den Einsatz dieser Technologie in konkreten Anwendungen. Erste Produkte im professionellen Bereich werden nächstes Jahr erwartet. In wenigen Jahren sollen auch erste Wellenfeldsynthese-Anwendungen für den Konsumerbereich auf den Markt kommen.

Die Grundidee von WFS basiert auf der Anwendung des Huygens'schen Prinzips der Wellentheorie:

Jeder Punkt, der von einer Welle erfasst wird, ist Ausgangspunkt einer Elementarwelle, die sich kugelförmig bzw. kreisförmig ausbreitet.

Angewandt auf die Akustik kann durch eine große Anzahl von Lautsprechern, die nebeneinander angeordnet sind (einem so genannten Lautsprecherarray), jede beliebige Form einer einlaufenden Wellenfront nachgebildet werden. Im einfachsten Fall, einer einzelnen wiederzugebenden Punktquelle und einer linearen Anordnung der Lautsprecher, müssen die Audiosignale eines jeden Lautsprechers mit einer Zeitverzögerung und Amplitudenskalierung so gespeist werden, dass sich die abgestrahlten Klangfelder der einzelnen Lautsprecher richtig überlagern. Bei mehreren Schallquellen wird für jede Quelle der Beitrag zu jedem Lautsprecher getrennt berechnet und die resultierenden Signale addiert. Befinden sich die wiederzugebenden Quellen in einem Raum mit reflektierenden Wänden, dann müssen auch Reflexionen als zusätzliche Quellen über das Lautsprecherarray wiedergegeben werden. Der Aufwand bei der Berechnung hängt daher stark von der Anzahl der Schallquellen, den Reflexionseigenschaften des Aufnahmeraums und der Anzahl der Lautsprecher ab.

Der Vorteil dieser Technik liegt im Besonderen darin, dass ein natürlicher räumlicher Klangeindruck über einen großen Bereich des Wiedergaberaums möglich ist. Im Gegensatz zu den bekannten Techniken werden Richtung und Entfernung von Schallquellen sehr exakt wiedergegeben. In beschränktem Maße können virtuelle Schallquellen sogar zwischen dem realen Lautsprecherarray und dem Hörer positioniert werden.

Obgleich die Wellenfeldsynthese für Umgebungen gut funktioniert, deren Beschaffenheiten bekannt sind, treten doch Unregelmäßigkeiten auf, wenn sich die Beschaffenheit ändert bzw. wenn die Wellenfeldsynthese auf der Basis einer Umgebungsbeschaffenheit ausgeführt wird, die nicht mit der tatsächlichen Beschaffenheit der Umgebung übereinstimmt.

Eine Umgebungsbeschaffenheit kann durch die Impulsantwort der Umgebung beschrieben werden.

Dies wird anhand des nachfolgenden Beispiels näher dargelegt. Es wird davon ausgegangen, dass ein Lautsprecher ein Schallsignal gegen eine Wand aussendet, deren Reflexion unerwünscht ist. Für dieses einfache Beispiel würde die Raumkompensation unter Verwendung der Wellenfeldsynthese darin bestehen, dass zunächst die Reflexion dieser Wand bestimmt wird, um zu ermitteln, wann ein Schallsignal, das von der Wand reflektiert worden ist, wieder beim Lautsprecher ankommt, und welche Amplitude dieses reflektierte Schallsignal hat. Wenn die Reflexion von dieser Wand unerwünscht ist, so besteht mit der Wellenfeldsynthese die Möglichkeit, die Reflexion von dieser Wand zu eliminieren, indem dem Lautsprecher ein zu dem Reflexionssignal gegenphasiges Signal mit entsprechender Amplitude zusätzlich zum ursprünglichen Audiosignal eingeprägt wird, so dass die hinlaufende Kompensationswelle die Reflexionswelle auslöscht, derart, dass die Reflexion von dieser Wand in der Umgebung, die betrachtet wird, eliminiert ist. Dies kann dadurch geschehen, dass zunächst die Impulsantwort der Umgebung berechnet wird und auf der Basis der Impulsantwort dieser Umgebung die Beschaffenheit und Position der Wand bestimmt wird, wobei die Wand als Spiegelquelle interpretiert wird, also als Schallquelle, die einen einfallenden Schall reflektiert.

Wird zunächst die Impulsantwort dieser Umgebung gemessen und wird dann das Kompensationssignal berechnet, das dem Audiosignal überlagert dem Lautsprecher eingeprägt werden muss, so wird eine Aufhebung der Reflexion von dieser Wand stattfinden, derart, dass ein Hörer in dieser Umgebung schallmäßig den Eindruck hat, dass diese Wand überhaupt nicht existiert.

Entscheidend für eine optimale Kompensation der reflektierten Welle ist jedoch, dass die Impulsantwort des Raums genau bestimmt wird, damit keine Über- oder Unterkompensation auftritt.

Die Wellenfeldsynthese ermöglicht somit eine korrekte Abbildung von virtuellen Schallquellen über einen großen Wiedergabebereich. Gleichzeitig bietet sie dem Tonmeister und Toningenieur neues technisches und kreatives Potential bei der Erstellung auch komplexer Klanglandschaften. Die Wellenfeldsynthese (WFS oder auch Schallfeldsynthese), wie sie Ende der 80-er Jahre an der TU Delft entwickelt wurde, stellt einen holographischen Ansatz der Schallwiedergabe dar. Als Grundlage hierfür dient das Kirchhoff-Helmholtz-Integral. Dieses besagt, dass beliebige Schallfelder innerhalb eines geschlossenen Volumens mittels einer Verteilung von Monopol- und Dipolschallquellen (Lautsprecherarrays) auf der Oberfläche dieses Volumens erzeugt werden können.

Bei der Wellenfeldsynthese wird aus einem Audiosignal, das eine virtuelle Quelle an einer virtuellen Position aussendet, eine Synthesesignal für jeden Lautsprecher des Lautsprecherarrays berechnet, wobei die Synthesesignale derart hinsichtlich Amplitude und Phase gestaltet sind, dass eine Welle, die sich aus der Überlagerung der einzelnen durch die im Lautsprecherarray vorhandenen Lautsprecher ausgegebenen Schallwelle ergibt, der Welle entspricht, die von der virtuellen Quelle an der virtuellen Position herrühren würde, wenn diese virtuelle Quelle an der virtuellen Position eine reale Quelle mit einer realen Position wäre.

Typischerweise sind mehrere virtuelle Quellen an verschiedenen virtuellen Positionen vorhanden. Die Berechnung der Synthesesignale wird für jede virtuelle Quelle an jeder virtuellen Position durchgeführt, so dass typischerweise eine virtuelle Quelle in Synthesesignalen für mehrere Lautsprecher resultiert. Von einem Lautsprecher aus betrachtet empfängt dieser Lautsprecher somit mehrere Synthesesignale, die auf verschiedene virtuelle Quellen zurückgehen. Eine Überlagerung dieser Quellen, die aufgrund des linearen Superpositionsprinzips möglich ist, ergibt dann das von dem Lautsprecher tatsächlich ausgesendete Wiedergabesignal.

Die Möglichkeiten der Wellenfeldsynthese können um so besser ausgeschöpft werden, je größer die Lautsprecherarrays sind, d. h. um so mehr einzelne Lautsprecher bereitgestellt werden. Damit steigt jedoch auch die Rechenleistung, die eine Wellenfeldsyntheseeinheit vollbringen muss, da typischerweise auch Kanalinformationen berücksichtigt werden müssen. Dies bedeutet im einzelnen, dass von jeder virtuellen Quelle zu jedem Lautsprecher prinzipiell ein eigener Übertragungskanal vorhanden ist, und dass prinzipiell der Fall vorhanden sein kann, dass jede virtuelle Quelle zu einem Synthesesignal für jeden Lautsprecher führt, bzw. dass jeder Lautsprecher eine Anzahl von Synthesesignalen erhält, die gleich der Anzahl von virtuellen Quellen ist.

Wenn insbesondere bei Kinoanwendungen die Möglichkeiten der Wellenfeldsynthese dahingehend ausgeschöpft werden sollen, dass die virtuellen Quellen auch beweglich sein können, so ist zu erkennen, dass aufgrund der Berechnung der Synthesesignale, der Berechnung der Kanalinformationen und der Erzeugung der Wiedergabesignale durch Kombination der Kanalinformationen und der Synthesesignale ganz erhebliche Rechenleistungen zu bewältigen sind.

Darüber hinaus sei an dieser Stelle angemerkt, dass die Qualität der Audiowiedergabe mit der Anzahl der zur Verfügung gestellten Lautsprecher steigt. Dies bedeutet, dass die Audiowiedergabequalität um so besser und realistischer wird, um so mehr Lautsprecher in dem bzw. den Lautsprecherarrays vorhanden sind.

Im obigen Szenario könnten die fertig gerenderten und analog-digital-gewandelten Wiedergabesignale für die einzelnen Lautsprecher beispielsweise über Zweidrahtleitungen von der Wellenfeldsynthese-Zentraleinheit zu den einzelnen Lautsprechern übertragen werden. Dies hätte zwar den Vorteil, dass nahezu sichergestellt ist, dass alle Lautsprecher synchron arbeiten, so dass hier zu Synchronisationszwecken keine weiteren Maßnahmen erforderlich wären. Andererseits könnte die Wellenfeldsynthese-Zentraleinheit immer nur für einen speziellen Wiedergaberaum bzw. für eine Wiedergabe mit einer festgelegten Anzahl von Lautsprechern hergestellt werden. Dies bedeutet, dass für jeden Wiedergaberaum eine eigene Wellenfeldsynthese-Zentraleinheit gefertigt werden müsste, die ein erhebliches Maß an Rechenleistung zu vollbringen hat, da die Berechnung der Audiowiedergabesignale insbesondere im Hinblick auf viele Lautsprecher bzw. viele virtuelle Quellen zumindest teilweise parallel und in Echtzeit erfolgen muss.

Das Deutsche Patent DE 10254404 B4 offenbart ein System, wie es in Fig. 7 dargestellt ist. Ein Teil ist das zentrale Wellenfeldsynthesemodul 10. Der andere Teil setzt sich aus einzelnen Lautsprechermodulen 12a, 12b, 12c, 12d, 12e zusammen, die mit tatsächlichen physikalischen Lautsprechern 14a, 14b, 14c, 14d, 14e derart verbunden sind, wie es in Fig. 1 gezeigt ist. Es sei darauf hingewiesen, dass die Anzahl der Lautsprecher 14a-14e bei typischen Anwendungen im Bereich über 50 und typischerweise sogar deutlich über 100 liegt. Wird jedem Lautsprecher ein eigenes Lautsprechermodul zugeordnet, so wird auch die entsprechende Anzahl von Lautsprecher-Modulen benötigt. Je nach Anwendung wird es jedoch bevorzugt, von einem Lautsprecher-Modul aus eine kleine Gruppe von nebeneinander liegenden Lautsprechern anzusprechen. In diesem Zusammenhang ist es beliebig, ob ein Lautsprecher-Modul, das mit vier Lautsprechern beispielsweise verbunden ist, die vier Lautsprecher mit demselben Wiedergabesignal speist, oder ob für die vier Lautsprecher entsprechende unterschiedliche Synthesesignale berechnet werden, so dass ein solches Lautsprecher-Modul eigentlich aus mehreren einzelnen Lautsprecher-Modulen besteht, die jedoch physikalisch in einer Einheit zusammengefasst sind.

Zwischen dem Wellenfeldsynthesemodul 10 und jedem einzelnen Lautsprecher-Modul 12a-12e befindet sich eine eigene Übertragungsstrecke 16a-16e, wobei jede Übertragungsstrecke mit dem zentralen Wellenfeldsynthesemodul und einem eigenen Lautsprecher-Modul gekoppelt ist.

Als Datenübertragungsmodus zum übertragen von Daten von dem Wellenfeldsynthesemodul zu einem Lautsprecher-Modul wird ein serielles Übertragungsformat bevorzugt, das eine hohe Datenrate liefert, wie beispielsweise ein sogenanntes Firewire-Übertragungsformat oder ein USB-Datenformat. Datenübertragungsraten von über 100 Megabit pro Sekunde sind vorteilhaft.

Der Datenstrom, der von dem Wellenfeldsynthesemodul 10 zu einem Lautsprecher-Modul übertragen wird, wird somit je nach gewähltem Datenformat in dem Wellenfeldsynthesemodul entsprechend formatiert und mit einer Synchronisationsinformation versehen, die in üblichen seriellen Datenformaten vorgesehen ist. Diese Synchronisationsinformation wird von den einzelnen Lautsprecher-Modulen aus dem Datenstrom extrahiert und verwendet, um die einzelnen Lautsprecher-Module im Hinblick auf ihre Wiedergabe, also letztendlich auf die Analog-Digital-Wandlung zum Erhalten des analogen Lautsprechersignals und die dafür vorgesehene Abtastung (resampling) zu synchronisieren. Das zentrale Wellenfeldsynthesemodul arbeite als Master, und alle Lautsprecher-Module arbeiten als Clients, wobei die einzelnen Datenströme über die verschiedenen Übertragungsstrecken 16a-16e alle dieselben Synchronisationsinformationen von dem Zentralmodul 10 erhalten. Dies stellt sicher, dass alle Lautsprecher-Module synchron, und zwar synchronisiert von dem Master 10, arbeiten, was für das Audiowiedergabesystem wichtig ist, um keinen Verlust an Audioqualität zu erleiden, damit die vom Wellenfeldsynthesemodul berechneten Synthesesignale nicht zeitversetzt von den einzelnen Lautsprechern nach entsprechendem Audio-Rendering abgestrahlt werden.

Das beschriebene Konzept liefert zwar bereits eine deutliche Flexibilität im Hinblick auf ein Wellenfeldsynthese-System, das für verschiedene Anwendungsmöglichkeiten skalierbar ist. Es leidet jedoch nach wie vor an der Problematik, dass das zentrale Wellenfeldsynthese-Modul, das das eigentliche Haupt-Rendering durchführt, das also abhängig von den Positionen der virtuellen Quellen und abhängig von den Lautsprecherpositionen die einzelnen Synthese-Signale für die Lautsprecher berechnet, einen "Flaschenhals" für das gesamte System darstellt. Obgleich bei diesem System das "Nach-Rendering", also die Beaufschlagung der Synthesesignale mit Kanalübertragungsfunktionen, etc. bereits dezentral ausgeführt wird und somit bereits die notwendige Datenübertragungskapazität zwischen dem zentralen Renderer-Modul und den einzelnen Lautsprecher-Modulen durch Selektion von Synthesesignalen mit einer kleineren Energie als einer bestimmten Schwellenenergie reduziert worden ist, müssen jedoch dennoch alle virtuellen Quellen gewissermaßen für alle Lautsprechermodule gerendert werden, also in Synthesesignale umgerechnet werden, wobei die Ausselektion erst nach dem Rendering stattfindet.

Dies bedeutet, dass das Rendering nach wie vor die Gesamtkapazität des Systems bestimmt. Ist die zentrale Rendering-Einheit daher z. B. in der Lage, 32 virtuelle Quellen gleichzeitig zu rendern, also für diese 32 virtuellen Quellen die Synthesesignale gleichzeitig zu berechnen, so treten ernsthafte Kapazitätsengpässe auf, wenn mehr als 32 Quellen zu einem Zeitpunkt in einer Audioszene aktiv sind. Für einfache Szenen ist dies ausreichend. Für komplexere Szenen, insbesondere mit immersiven Klangeindrücken, also wenn es beispielsweise regnet und viele Regentropfen einzelne Quellen darstellen, ist es ummittelbar einsichtig, dass die Kapazität mit maximal 32 Quellen nicht mehr ausreicht. Eine entsprechende Situation findet auch dann statt, wenn man ein großes Orchester hat und tatsächlich jeden Orchesterspieler oder wenigstens jede Instrumentengruppe als eigene Quelle an ihrer eigenen Position verarbeiten möchte. Hier können 32 virtuelle Quellen sehr schnell zu wenig werden.

Typischerweise wird bei dem bekannten Wellenfeldsynthese-Konzept eine Szenenbeschreibung verwendet, in der die einzelnen Audioobjekte derart zusammen definiert sind, dass unter Verwendung der Daten in der Szenenbeschreibung und der Audiodaten für die einzelnen virtuellen Quellen die komplette Szene durch einen Renderer bzw. eine Multi-Rendering-Anordnung aufbereitet werden kann. Hierbei ist für jedes Audioobjekt exakt definiert, wo das Audioobjekt zu beginnen hat und wo das Audioobjekt zu enden hat. Ferner ist für jedes Audioobjekt genau die Position der virtuellen Quelle angegeben, an der die virtuelle Quelle sein soll, die also in die Wellenfeldsynthese-Rendering-Einrichtung einzugeben ist, damit für jeden Lautsprecher die entsprechenden Synthesesignale erzeugt werden. Dies hat zur Folge, dass durch Überlagerung der von den einzelnen Lautsprechern als Reaktion auf die Synthesesignale ausgegebenen Schallwellen für einen Hörer ein Eindruck entsteht, als ob eine Schallquelle an einer Position im Wiedergaberaum bzw. außerhalb des Wiedergaberaums positioniert ist, die durch die Quellenposition der virtuellen Quelle definiert ist.

Nachteilig an dem beschriebenen Konzept ist die Tatsache, dass es insbesondere bei der Erstellung der Audioszenenbeschreibungen relativ starr ist. So wird ein Tonmeister eine Audioszene genau für eine bestimmte Wellenfeldsyntheseanlage erstellen, von der er genau die Situation im Wiedergaberaum kennt und die Audioszenenbeschreibung so erstellt, dass sie auf dem definierten, dem Produzenten bekannten Wellenfeldsynthesesystem reibungslos abläuft.

In diesem Zusammenhang wird der Tonmeister maximale Kapazitäten der Wellenfeldsynthese-Rendering-Einrichtung sowie Anforderungen an das Wellenfeld im Wiedergaberaum bereits bei der Erstellung der Audioszenenbeschreibung berücksichtigen. Hat ein Renderer beispielsweise eine maximale Kapazität von 32 zu verarbeitenden Audioquellen, so wird der Tonmeister bereits darauf achten, die Audioszenenbeschreibung so zu editieren, dass niemals mehr als 32 Quellen gleichzeitig zu verarbeiten sind.

Des weiteren wird der Tonmeister bereits daran denken, dass bei der Positionierung von z. B. zwei Instrumenten, wie beispielsweise Bassgitarre und Lead-Gitarre für den gesamten Wiedergaberaum, dessen Ausdehnungen dem Produzenten bekannt sind, Schallaufzeiten zu erfüllen sind. So ist für ein klares und nicht verschwommenes Klangbild wichtig, dass z. B. Bassgitarre und Lead-Gitarre relativ gleichmäßig vom Hörer wahrgenommen werden. Ein Tonmeister wird dann bei der virtuellen Positionierung, also bei der Zuordnung der virtuellen Positionen zu diesen beiden Quellen, darauf achten, dass im gesamten Wiedergaberaum erfüllt ist, dass die Wellenfront von diesen beiden Instrumenten nahezu gleichmäßig bei einem Zuhörer ankommen.

Eine Audioszenenbeschreibung wird so eine Folge von Audioobjekten erhalten, wobei jedes Audioobjekt eine virtuelle Position und einen Anfangszeitpunkt, einen Endzeitpunkt oder eine Dauer umfasst.

Normalerweise wird dann gewissermaßen durch manuelle Überprüfungen, also durch Probehören an verschiedenen Positionen im Wiedergaberaum tatsächlich überprüft, ob die Audioszenenbeschreibung so bleiben kann, also ob der Produzent der Audioszenenbeschreibung tatsächlich gut gearbeitet hat und auf sämtliche Anforderungen des Wellenfeldsynthese-Systems eingegangen ist.

Nachteilig an diesem Konzept ist, dass sich der Tonmeister, der die Audioszenenbeschreibung erstellt, auf Randbedingungen des Wellenfeldsynthese-Systems konzentrieren muss, die eigentlich mit der kreativen Seite der Audioszene nichts zu tun haben. Es wäre also wünschenswert, wen sich der Tonmeister allein auf die kreativen Aspekte konzentrieren könnte, ohne auf ein bestimmtes Wellenfeldsynthesesystem, auf dem seine Audiszene laufen soll, Rücksicht nehmen zu müssen.

An dem beschriebenen Konzept ist ferner nachteilig, dass dann, wenn eine Audioszenenbeschreibung von einem Wellenfeldsynthesesystem mit einem bestimmten ersten Verhalten, für das die Audioszenenbeschreibung konzipiert worden ist, auf einem anderen Wellenfeldsynthesesystem mit einem zweiten Verhalten ablaufen soll, für das die Audioszene nicht konzipiert worden ist.

Würde man einfach die Audioszenenbeschreibung auf dem System laufen lassen, für das sie nicht konzipiert worden ist, so würden Probleme dahingehend auftreten, dass hörbare Fehler eingeführt werden, wenn das zweite System weniger leistungsfähig als das erste System ist.

Ist das zweite System dagegen leistungsfähiger als das erste System, so wird die Audioszenenbeschreibung jedoch das zweite System lediglich im Rahmen der Leistungsfähigkeit des ersten Systems fordern und die zusätzliche Leistungsfähigkeit des zweiten Systems nicht ausschöpfen.

Bezieht sich das zweite System ferner auf einen z. B. größeren Wiedergaberaum, so kann an bestimmten Stellen nicht mehr sichergestellt werden, dass die Wellenfronten von zwei virtuellen Quellen, wie beispielsweise Bassgitarre und Lead-Gitarre, nahezu gleichzeitig eintreffen.

Insbesondere die Problematik des gleichzeitigen bzw. nahezu gleichzeitigen Wahrnehmens von zwei virtuellen Quellen, die synchron sein sollten, ist sehr problematisch, zumal bisher für diesen Zweck lediglich manuelle Testhöraktionen und eine subjektive Beurteilung der Qualität an bestimmten Plätzen im Wiedergaberaum möglich waren.

Ansprechend auf solche subjektiven Beurteilungen war der Tonmeister dann gefordert, die eigentlich schon fertige Audioszenenbeschreibung für das zweite System durchgehend zu überarbeiten, was wiederum sowohl zeitliche Ressourcen als auch finanzielle Ressourcen in Anspruch nimmt.

Insbesondere aufgrund der Erwartung einer starken Verbreitung von Wellenfeldsynthesesystemen in nächster Zeit wird sich die Frage der flexiblen Audioszenenbeschreibungen, die universell auf beliebigen Systemen abgespielt werden können, immer mehr stellen, um an dieser Stelle irgendwann eine ähnliche Portierbarkeit bzw. Kompatibilität zu erreichen, wie sie für CDs oder DVDs gewohnter Stand der Technik sind.

Die Fachveröffentlichung "Wave Field Synthesis Simulation by Means of Finite-Difference Time-domain Technique", José Escolano u.a., Proceedings of the 12th European Signal Processing Conference (EUSIPCO 2004), 6. September 2004, Seiten 1777-1780, offenbart ein Konzept zum Simulieren eines Wellenfeldes, das von einem Wellenfeldsynthese-System erzeugt wird. Hierzu wird das FDTD-Verfahren verwendet, das bisher zur Modellierung von elektromagnetischen Systemen eingesetzt worden ist. Für die FDTD-Simulation wird ein gleichmäßiges Gitter verwendet, wobei die Maximalfrequenz der Simulation durch Verändern der Zellengröße einstellbar ist. Es ist möglich, die Auswirkung des Wiedergaberaums auf das synthetisierte Schallfeld zu simulieren. Dies ermöglicht es, Raumeffekte dynamisch zu eliminieren, indem entsprechende Signale erzeugt werden.

Die Aufgabe der vorliegenden Erfindung besteht darin, ein Konzept zum Simulieren eines Wellenfeldsynthese-Systems zu schaffen, durch das eine Audioszenenbeschreibung effizient im Hinblick auf ein bestimmtes Wellenfeldsynthese-System und damit zusammenhängende potenziell auftretende Fehler untersucht werden kann.

Diese Aufgabe wird durch eine Vorrichtung zum Simulieren eines Wellenfeldsynthese-Systems nach Patentanspruch 1 oder ein Verfahren zum Simulieren eines Wellenfeldsynthese-Systems nach Patentanspruch 15 oder ein Computer-Programm nach Patentanspruch 16 gelöst.

Der vorliegenden Erfindung liegt die Erkenntnis zugrunde, dass neben einer Audioszenenbeschreibung, die eine zeitliche Abfolge von Audioobjekten definiert, auch Ausgabebedingungen entweder innerhalb der Audioszenenbeschreibung oder getrennt von der Audioszenenbeschreibung bereitgestellt werden, um dann das Verhalten des Wellenfeldsynthese-Systems, auf dem eine Audioszenenbeschreibung ablaufen soll, zu simulieren. Anhand des simulierten Verhaltens des Wellenfeldsynthese-Systems und anhand der Ausgabebedingungen kann dann überprüft werden, ob das simulierte Verhalten des Wellenfeldsynthese-Systems die Ausgabebedingung erfüllt oder nicht.

Dieses Konzept ermöglicht es, eine Audioszenenbeschreibung einfach für ein anderes Wellenfeldsynthese-System zu simulieren und systemunabhängige generelle Ausgabebedingungen für das andere Wellenfeldsynthese-System zu berücksichtigen, ohne dass der Tonmeister bzw. der Schöpfer der Audioszenenbeschreibung sich mit derart "säkularen" Dingen eines tatsächlichen Wellenfeldsynthese-Systems beschäftigen müsste. Die Beschäftigung mit den tatsächlichen Randbedingungen eines Wellenfeldsynthesesystems beispielsweise bezüglich der Kapazität der Renderer oder der Größe bzw. der Anzahl der Lautsprecherarrays im Wiedergaberaum wird dem Tonmeister durch die erfindungsgemäße Vorrichtung abgenommen. Er kann einfach seine Audioszenenbeschreibung allein von kreativen Gedanken geleitet so schreiben, wie er sie gerne möchte, indem er den künstlerischen Eindruck durch die systemunabhängigen Ausgabebedingungen absichert.

Hierauf wird dann durch das erfindungsgemäße Konzept überprüft, ob die Audioszenenbeschreibung, die universell, also nicht für ein spezielles System geschrieben worden ist, auf einem speziellen System laufen kann, ob und gegebenenfalls wo im Wiedergaberaum Probleme auftreten. Erfindungsgemäß muss bei dieser Bearbeitung nicht auf aufwendige Hörtests etc. gewartet werden, sondern der Bearbeiter kann nahezu in Echtzeit das Verhalten des Wellenfeldsynthese-Systems simulieren und anhand der vorgegebenen Ausgabebedingung verifizieren.

Erfindungsgemäß kann sich die Ausgabebedingung auf Hardware-Aspekte des Wellenfeldsynthese-Systems beziehen, wie beispielsweise auf eine maximale Verarbeitungskapazität der Renderer-Einrichtung, oder aber auch auf Schallfeldspezifische Dinge im Wiedergaberaum, wie beispielsweise dass Wellenfronten zweier virtueller Quellen innerhalb einer maximalen Zeitdifferenz wahrgenommen werden müssen, oder dass Pegelunterschiede zwischen zwei virtuellen Quellen an allen Punkten oder wenigstens an bestimmten Punkten im Wiedergaberaum in einem vorbestimmten Korridor liegen müssen. Im Hinblick auf die Hardware-spezifischen Ausgabebedingungen wird es bevorzugt, diese aufgrund der Flexibilitäts- und Kompatibilitäts-Anforderungen nicht in der Audioszenenbeschreibung einzufügen, sondern extern der Überprüfungseinrichtung bereitzustellen.

Im Hinblick auf Schallfeld-bezogene Ausgabebedingungen, also Ausgabebedingungen, die definieren, was ein Schallfeld in dem Wiedergaberaum zu erfüllen hat, wird es dagegen bevorzugt, dieselben in die Audioszenenbeschreibung aufzunehmen. Damit stellt ein Schöpfer einer Audioszenenbeschreibung sicher, dass wenigstens Minimalanforderungen an den Klangeindruck erfüllt werden, dass jedoch noch eine gewisse Flexibilität bei der Wellenfeldsynthese-Aufbereitung verbleibt, um eine Audioszenenbeschreibung nicht nur mit optimaler Qualität auf einem einzigen Wellenfeldsynthese-System abspielen zu können, sondern auf verschiedenen Wellenfeldsynthese-Systemen, indem die vom Autor zugestandene Flexibilität durch eine intelligente Nachbearbeitung der Audioszenenbeschreibung, die jedoch vorzugsweise maschinell durchgeführt wird, vorteilhaft ausgenutzt wird.

In anderen Worten ausgedrückt dient die vorliegende Erfindung als Werkzeug, um zu verifizieren, ob Ausgabebedingungen einer Audioszenenbeschreibung durch ein Wellenfeldsynthese-System erfüllt werden kann. Sollten Verletzungen von Ausgabebedingungen auftreten, so wird das erfindungsgemäße Konzept bei dem bevorzugten Ausführungsbeispiel den Benutzer darüber informieren, welche virtuellen Quellen problematisch sind, wo im Wiedergaberaum Verletzungen der Ausgabebedingungen auftreten und zu welchem Zeitpunkt. Damit kann beurteilt werden, ob eine Audioszenenbeschreibung problemlos auf einem beliebigen Wellenfeldsynthese-System läuft, oder ob die Audioszenenbeschreibung aufgrund gravierender Verletzungen der Ausgabebedingungen umgeschrieben werden muss, oder ob zwar Verletzungen der Ausgabebedingungen auftreten, diese aber nicht so gravierend sind, dass man tatsächlich die Audioszenenbeschreibung manipulieren müsste.

Bevorzugte Ausführungsbeispiele der vorliegenden Erfindung werden nachfolgend Bezug nehmend auf die beiliegenden Zeichnungen detailliert erläutert. Es zeigen:
- Fig. 1a: ein Blockschaltbild einer erfindungsgemäßen Vorrichtung zum Simulieren eines Wellenfeldsynthese-Systems;
- Fig. 1b: eine spezielle Implementierung der Einrichtung zum Simulieren gemäß Fig. 1a;
- Fig. 1c: ein Flussdiagramm zum Darstellen der Vorgänge bei einer Ausgabebedingung, die eine Eigenschaft zwischen zwei virtuellen Quellen definiert;
- Fig. 1d: eine schematische Darstellung eines Wiedergaberaums und von Problemzonen bei einem bevorzugten Ausführungsbeispiel der vorliegenden Erfindung, bei dem Auftreffzeitpunkte von Schallfeldern in der Ausgabebedingung enthalten sind;
- Fig. 2: ein beispielhaftes Audioobjekt;
- Fig. 3: eine beispielhafte Szenenbeschreibung;
- Fig. 4: einen Bitstrom, in dem jedem Audioobjekt ein Header mit den aktuellen Zeitdaten und Positionsdaten zugeordnet ist;
- Fig. 5: eine Einbettung des erfindungsgemäßen Konzepts in ein Wellenfeldsynthese-Gesamtsystem;
- Fig. 6: eine schematische Darstellung eines bekannten Wellenfeldsynthese-Konzepts; und
- Fig. 7: eine weitere Darstellung eines bekannten Wellen-feldsynthese-Konzepts.

Fig. 1a zeigt eine schematische Darstellung einer erfindungsgemäßen Vorrichtung zum Simulieren eines Wellenfeldsynthese-Systems mit einem Wiedergaberaum, in dem eines oder mehrere Lautsprecherarrays und eine mit dem Lautsprecherarray gekoppelte Wellenfeldsynthese-Rendering-Einrichtung anbringbar sind. Die erfindungsgemäße Vorrichtung umfasst eine Einrichtung 1 zum Liefern einer Audioszenenbeschreibung, die eine zeitliche Abfolge von Audioobjekten definiert, wobei ein Audioobjekt eine Audiodatei für eine virtuelle Quelle oder einen Verweis auf die Audiodatei und Informationen über eine Quellenposition der virtuellen Quelle aufweist. Die Audiodateien können entweder direkt in der Audioszenenbeschreibung 1 enthalten sein, oder können durch Referenzen auf Audiodateien in einer AudiodateiDatenbank 2 identifizierbar sein und einer Einrichtung 3 zum Simulieren des Verhaltens des Wellenfeldsynthese-Systems zugeführt werden.

Je nach Implementierung werden die Audiodateien, über eine Steuerleitung 1a gesteuert oder über eine Leitung 1b, in der auch die Quellenpositionen enthalten sind, der Simulationseinrichtung 3 zugeführt. Werden die Dateien dagegen direkt von der Audiodateidatenbank 2 der Einrichtung 3 zum Simulieren des Verhaltens des Wellenfeldsynthese-Systems zugeführt, so wird eine Leitung 3a aktiv sein, die in Fig. 1a gestrichelt eingezeichnet ist. Die Einrichtung 3 zum Simulieren des Wellenfeldsynthese-Systems ist ausgebildet, um Informationen über das Wellenfeldsynthese-System zu verwenden, um dann, ausgangsseitig, das simulierte Verhalten des Wellenfeldsynthese-Systems einer Einrichtung 4 zum Überprüfen der Ausgabebedingung zuzuführen.

Die Einrichtung 4 ist ausgebildet, um zu überprüfen, ob das simulierte Verhalten des Wellenfeldsynthese-Systems die Ausgabebedingung erfüllt oder nicht. Hierzu erhält die Einrichtung 4 zum Überprüfen eine Ausgabebedingung über eine Eingangsleitung 4a, wobei die Ausgabebedingung entweder extern der Einrichtung 4 zugeführt wird. Alternativ kann die Ausgabebedingung auch aus der Audioszenenbeschreibung stammen, wie es durch eine gestrichelte Leitung 4b dargestellt ist.

Der erste Fall, also bei dem die Ausgabebedingung extern zugeführt wird, wird dann bevorzugt, wenn die Ausgabebedingung eine auf das Wellenfeldsynthese-System bezogene Hardware-technische Bedingung ist, wie beispielsweise eine maximale übertragungskapazität einer Datenverbindung oder - als Flaschenhals der gesamten Verarbeitung - eine maximale Rechenkapazität eines Renderers, oder, in Multi-Renderer-Systemen, eines einzelnen Renderer-Moduls.

Renderer erzeugen aus den Audiodateien unter Verwendung von Informationen über die Lautsprecher und unter Verwendung von Informationen über die Quellenpositionen der virtuellen Quellen Synthesesignale, also für jeden der vielen Lautsprecher ein eigenes Signal, wobei die Synthesesignale zueinander unterschiedliche Phasen- und Amplitudenverhältnisse haben, damit die vielen Lautsprecher gemäß der Theorie der Wellenfeldsynthese eine gemeinsame Wellenfront erzeugen, die sich in dem Wiedergaberaum ausbreitet. Nachdem die Berechnung der Synthesesignale sehr aufwendig ist, sind typische Renderer-Module in ihrer Kapazität begrenzt, wie beispielsweise auf eine Maximalkapazität von 32 gleichzeitig zu verarbeitenden virtuellen Quellen. Eine solche Ausgabebedingung, dass nämlich maximal 32 Quellen zu einem Zeitpunkt von einem Renderer verarbeitet werden dürfen, könnte beispielsweise der Einrichtung 4 zum Überprüfen der Ausgabebedingung bereitgestellt werden.

Alternative Ausgabebedingungen, die typischerweise in der Audioszenenbeschreibung erfindungsgemäß enthalten sein sollten, beziehen sich auf das Schallfeld im Wiedergaberaum. Insbesondere definieren Ausgabebedingungen ein Schallfeld oder eine bestimmte Eigenschaft eines Schallfelds in dem Wiedergaberaum.

In diesem Fall ist die Einrichtung 3 zum Simulieren des Wellenfeldsynthese-Systems ausgebildet, um das Schallfeld in dem Wiedergaberaum unter Verwendung von Informationen über eine Anordnung des einen oder der mehreren Lautsprecherarrays in dem Wiedergaberaum und unter Verwendung der Audiodaten zu simulieren.

Ferner ist die Einrichtung 4 zum Überprüfen in diesem Fall ausgebildet, um zu überprüfen, ob das simulierte Schallfeld die Ausgabebedingung in dem Wiedergaberaum erfüllt oder nicht.

Ferner wird bei einem bevorzugten Ausführungsbeispiel der vorliegenden Erfindung die Einrichtung 4 ausgebildet sein, um eine Anzeige, wie beispielsweise eine optische Anzeige zu liefern, durch die dem Benutzer mitgeteilt wird, ob die Ausgabebedingung nicht erfüllt, komplett erfüllt oder nur teilweise erfüllt ist. Im Falle der teilweisen Erfüllung ist die Einrichtung 4 zum Überprüfen ferner ausgebildet, um z. B., wie es anhand von Fig. 1d dargestellt ist, Problemzonen im Wiedergaberaum (WGR) zu identifizieren, an denen z. B. eine Wellenfront-Ausgabebedingung nicht erfüllt ist. Anhand dieser Information kann ein Benutzer des Simulationstools dann entscheiden, ob er die teilweise Verletzung hinnimmt oder nicht, oder ob er bestimmte Maßnahmen ergreift, um eine geringere Verletzung der Ausgabebedingungen zu erreichen, etc.

Fig. 1b zeigt eine bevorzugte Implementierung der Einrichtung 3 zum Simulieren eines Wellenfeldsynthese-Systems. Die Einrichtung 3 umfasst bei dem in Fig. 1b gezeigten bevorzugten Ausführungsbeispiel der vorliegenden Erfindung eine ohnehin für ein Wellenfeldsynthese-System benötigte Wellenfeldsynthese-Rendering-Einrichtung 3b, um aus der Szenenbeschreibung, den Audiodateien, den Informationen über Lautsprecherpositionen bzw. gegebenenfalls weiteren Informationen über die z. B. Akustik des Wiedergaberaums etc. Synthesesignale zu erzeugen, die dann einem Lautsprechersimulator 3c zugeführt werden. Der Lautsprechersimulator ist ausgebildet, um ein Schallfeld im Wiedergaberaum vorzugsweise an jeder interessierenden Position des Wiedergaberaums zu ermitteln. Anhand des Prozederes, das nachfolgend Bezug nehmend auf Fig. 1c beschrieben wird, kann dann für jeden gesuchten Punkt im Wiedergaberaum ermittelt werden, ob eine Problematik aufgetreten ist oder nicht.

Bei dem in Fig. 1c gezeigten Flussdiagramm wird zunächst durch die Einrichtung 3 zum Simulieren eine Wellenfront im Wiedergaberaum für eine erste virtuelle Quelle simuliert (5a). Dann wird durch die Einrichtung 3 eine Wellenfront im Wiedergaberaum für die zweite virtuelle Quelle simuliert (5b). Selbstverständlich können die beiden Schritte 5a und 5b bei Vorhandensein entsprechender Rechenkapazitäten auch parallel zueinander, also gleichzeitig ausgeführt werden. Hierauf wird in einem Schritt 5c auf der Basis der ersten Wellenfront für die erste virtuelle Quelle und auf der Basis der zweiten Wellenfront für die zweite virtuelle Quelle eine zu simulierende Eigenschaft berechnet. Vorzugsweise wird diese Eigenschaft eine Eigenschaft sein, die zwischen zwei bestimmten virtuellen Quellen erfüllt sein muss, wie beispielsweise ein Pegelunterschied, ein Laufzeitunterschied, etc. Welche Eigenschaft im Schritt 5c berechnet wird, hängt von der Ausgabebedingung ab, da natürlich nur Informationen simuliert werden müssen, die auch mit Ausgabebedingungen verglichen werden sollen. Der eigentliche Vergleich der berechneten Eigenschaft, also dem Ergebnis von Schritt 5c, mit der Ausgabebedingung findet in einem Schritt 5d statt.

Wird die Abfolge der Schritte 5a bis 5d für verschiedene Punkte durchgeführt, so kann in einem Schritt 5e nicht nur angezeigt werden, ob eine Bedingung nicht erfüllt ist, sondern auch wo im Wiedergaberaum eine solche Bedingung nicht erfüllt ist. Ferner können bei dem in Fig. 1c gezeigten Ausführungsbeispiel auch die problematischen virtuellen Quellen identifiziert werden (5f).

Nachfolgend wird Bezug nehmend auf Fig. 1d ein bevorzugtes Ausführungsbeispiel der vorliegenden Erfindung dargestellt. Eine Ausgabebedingung, die in Fig. 1 betrachtet wird, definiert eine Schalllaufzeit bezüglich von Audiodaten. So wird es bevorzugt, in der Audioszenenbeschreibung anzugeben, dass die Wellenfront aufgrund einer Gitarre und die Wellenfront aufgrund eines Basses an jedem Punkt im Wiedergaberaum nur maximal eine bestimmte Zeitdauer Δtmax voneinander getrennt ankommen dürfen, so wird diese Bedingung insbesondere bei den in Fig. 1d gezeigten Wiedergaberaum, der von vier Lautsprecherarrays LSA1, LSA2, LSA3, LSA4 umgeben ist, dann, wenn die Quellen gemäß der Audioszenenbeschreibung sehr weit voneinander beabstandet positioniert sind, nicht für jeden Punkt im Wiedergaberaum zu erfüllen sein. Durch das erfindungsgemäße Konzept identifizierte Problemzonen sind in Fig. 1d im Wiedergaberaum eingezeichnet.

Bei dem in Fig. 1d gezeigten Ausführungsbeispiel hat der Produzent beispielsweise die Gitarre und den Bass in einem Abstand von 100 m positioniert. Ferner wurde als Ausgabebedingung eine maximale Laufzeitdifferenz von 10 m für den gesamten Wiedergaberaum, also eine Zeitspanne von 10 m geteilt durch die Schallgeschwindigkeit, vorgegeben. Die erfindungsgemäße Vorgehensweise, wie sie anhand von Fig. 1 beschrieben worden ist, wird die Problemzonen, wie sie in Fig. 1d angedeutet sind, aufdecken und einem Produzenten bzw. einem Tonmeister, der die Audioszenenbeschreibung im Hinblick auf das Wellenfeldsynthese-System, das in Fig. 1d gezeigt ist, mitteilen.

Erfindungsgemäß können daher Performance-Engpässe und Qualitätslöcher vorhergesagt werden. Dies wird dadurch erreicht, dass eine zentrale Datenverwaltung bevorzugt wird, dass also sowohl die Szenenbeschreibung als auch die Audiodateien in einer intelligenten Datenbank abgespeichert sind, und dass ferner eine Einrichtung 3 zum Simulieren des Wellenfeldsynthesesystems bereitgestellt wird, die eine mehr oder weniger genaue Simulation des Wellenfeldsynthese-Systems liefert. Damit werden aufwendige manuelle Tests und eine künstliche Begrenzung der Systemleistung auf ein Maß, das als Performance- und qualitätssicher betrachtet wird, eliminiert.

Insbesondere wird es bevorzugt, Ausgabebedingungen im Hinblick auf zeitliche Bezüge von verschiedenen virtuellen Quellen festzulegen. So haben verschiedene Audioquellen mehr oder weniger feste zeitliche Bezüge. Während die Verzögerung des Starts eines Windgeräusches um 50 Millisekunden keine stark wahrnehmbaren Qualitätseinbußen zur Folge hat, kann das Auseinanderdriften der synchronen Signale einer Gitarre und eines Basses zu deutlichen Qualitätseinbußen im wahrgenommenen Audiosignal führen. Die Stärke der wahrgenommenen Qualitätseinbuße hängt von der Position des Hörers im Wiedergaberaum ab. Erfindungsgemäß werden solche Problemzonen im Wiedergaberaum automatisch ermittelt, visualisiert oder gesperrt.

Erfindungsgemäß wird zur besonders günstigen Definition der Ausgabebedingungen eine relative Definition der Audioobjekte zueinander und insbesondere eine innerhalb einer Zeitspanne oder Ortsspanne variable Positionierung bevorzugt, wie es anhand von Fig. 3 noch beschrieben wird.

So liefert die relative Positionierung bzw. Anordnung von Audioobjekten/Audiodateien entweder mit oder ohne Verwendung einer Datenbank eine praktikable Art und Weise, um Ausgabebedingungen zu definieren, die vorzugsweise eine Eigenschaft zweier virtueller Objekte zueinander, also ebenfalls etwas relatives zum Gegenstand haben. Vorzugsweise wird jedoch noch eine Datenbank eingesetzt, um solche Zuordnungen/Ausgabebedingungen wiederverwenden zu können.

Ferner wird durch eine relative Zuordnung von Audioobjekten untereinander eine größere Flexibilität dahingehend erreicht, was das Szenenhandling betrifft. So soll beispielsweise die Gitarre mit gleichzeitig auftretenden Schritten zeitlich verknüpft sein. Das Verschieben der Gitarre um 10 Sekunden in die Zukunft würde automatisch auch die Schritte um 10 Sekunden in die Zukunft verschieben, ohne dass am "Schrittobjekt" Eigenschaften geändert werden müssen.

Erfindungsgemäß werden sowohl relative als auch variable Constraints verwendet, um die Verletzung bestimmter Klanganforderungen auf unterschiedlichen Systemen zu prüfen. So wird eine solche Ausgabebedingung beispielsweise dahingehend definiert, dass der durch zwei Audioobjekte A und B zu einem Zeitpunkt t0 ausgelöste Schall den Zuhörer mit einer maximalen Differenz von z. B. t = 15 ms erreichen darf. Anschließend positioniert man die Audioobjekte A und B im Raum. Ein Prüfmechanismus überprüft dann die vorhandene, durch das Wellenfeldsynthese-Lautsprecher-Array bedingte Wiedergabefläche dahingehend, ob es Positionen gibt, bei denen die Ausgabebedingung verletzt wird. Vorzugsweise wird ferner der Autor der Klangszene über diese Verletzung informiert.

Je nach Implementierung kann die erfindungsgemäße Simulationsvorrichtung eine reine Anzeige über die Situation der Ausgabebedingung, also ob sie verletzt ist oder nicht, und gegebenenfalls wo sie verletzt ist und wo nicht, liefern. Vorzugsweise ist die erfindungsgemäße Simulationsvorrichtung jedoch ausgebildet, um nicht nur die problematischen virtuellen Quellen beispielsweise zu identifizieren, sondern einem Bearbeiter bereits Lösungen vorzuschlagen. Am Beispiel der Schalllaufzeitbezüge würde eine Lösung beispielsweise darin bestehen, dass Gitarre und Bass an solchen virtuellen Positionen positioniert werden, die nur noch einen Abstand haben, der gering genug ist, dass die Wellenfronten überall im Wiedergaberaum tatsächlich innerhalb der geforderten durch die Ausgabebedingung festgelegten Differenz ankommen. Die Simulationseinrichtung kann hierbei einen iterativen Ansatz verwenden, bei dem in einer bestimmten Schrittweite die Quellen immer näher zueinander hin bewegt werden, um dann zu sehen, ob an vorher noch problematischen Punkten im Wiedergaberaum nunmehr die Ausgabebedingung erfüllt ist. Die "Kostenfunktion" wird also sein, ob weniger Ausgabebedingungsverletzungspunkte als im vorherigen Iterationsdurchlauf vorhanden sind.

Zu diesem Zweck umfasst die erfindungsgemäße Vorrichtung eine Einrichtung zum Manipulieren eines Audioobjekts, wenn das Audioobjekt die Ausgabebedingung verletzt. Diese Manipulation kann also in einer iterativen Manipulation bestehen, um für den Benutzer einen Positionierungsvorschlag zu machen.

Alternativ kann das erfindungsgemäße Konzept mit dieser Manipulationseinrichtung auch bei der Wellenfeldsynthese-Aufbereitung eingesetzt werden, um aus einer Szenenbeschreibung einen auf das tatsächliche System angepassten Schedule zu erzeugen. Diese Implementierung wird besonders dann bevorzugt, wenn die Audioobjekte nicht fest bezüglich Zeit und Ort gegeben sind, sondern bezüglich Zeit und Ort eine Zeitspanne bzw. Ortsspanne vorgegeben ist, in der die Audioobjektmanipulationseinrichtung ohne weiter bei dem Tonmeister anzufragen, selbsttätig die Audioobjekte manipulieren darf. Erfindungsgemäß wird bei einer solchen Echtzeit-Simulation/Aufbereitung natürlich darauf geachtet, dass die Ausgabebedingungen durch eine Verschiebung innerhalb einer Zeitspanne oder Ortsspanne nicht noch mehr verletzt werden.

Alternativ kann die erfindungsgemäße Vorrichtung jedoch auch Off-Line arbeiten, indem aus einer Audioszenenbeschreibung durch Audioobjektmanipulation eine Schedule-Datei geschrieben wird, die auf den Simulationsergebnissen für verschiedene Ausgabebedingungen basiert, und die dann in einem Wellenfeldsynthesesystem anstatt der ursprünglichen Audioszenenbeschreibung gerendert werden kann. Vorteil an dieser Implementierung ist, dass die Audioscheduledatei ohne Intervention des Tonmeisters geschrieben worden ist, also ohne Verbrauch an zeitlichen und finanziellen Ressourcen eines Produzenten.

Nachfolgend wird Bezug nehmend auf Fig. 2 auf Informationen hingewiesen, die ein Audioobjekt vorteilhaft haben sollte. So soll ein Audioobjekt die Audiodatei spezifizieren, die gewissermaßen den Audioinhalt einer virtuellen Quelle darstellt. So muss das Audioobjekt jedoch nicht die Audiodatei umfassen, sondern kann einen Index haben, der auf eine definierte Stelle in einer Datenbank verweist, an der die tatsächliche Audiodatei gespeichert ist.

Ferner umfasst ein Audioobjekt vorzugsweise eine Identifikation der virtuellen Quelle, die beispielsweise eine Quellennummer oder ein aussagefähiger Dateiname etc. sein kann. Ferner spezifiziert das Audioobjekt bei der vorliegenden Erfindung eine Zeitspanne für den Beginn und/oder das Ende der virtuellen Quelle, also der Audiodatei. Wird nur eine Zeitspanne für den Beginn spezifiziert, so bedeutet dies, dass der tatsächliche Startpunkt der Aufbereitung dieser Datei durch den Renderer innerhalb der Zeitspanne verändert werden kann. Wird zusätzlich eine Zeitspanne für das Ende vorgegeben, so bedeutet dies, dass auch das Ende innerhalb der Zeitspanne variiert werden kann, was insgesamt je nach Implementierung zu einer Variation der Audiodatei auch hinsichtlich ihrer Länge führen wird. Jegliche Implementierungen sind möglich, so z. B. auch eine Definition der Start/Endzeit einer Audiodatei so, dass zwar der Startpunkt verschoben werden darf, dass jedoch auf keinen Fall die Länge verändert werden darf, sodass damit automatisch das Ende der Audiodatei ebenfalls verschoben wird. Insbesondere für Geräusche wird es jedoch bevorzugt, auch das Ende variabel zu halten, da es typischerweise nicht problematisch ist, ob z. B. ein Windgeräusch etwas früher oder später anfängt, oder ob es etwas früher oder später endet. Weitere Spezifizierungen sind je nach Implementierung möglich bzw. erwünscht, wie beispielsweise eine Spezifikation, dass zwar der Startpunkt variiert werden darf, nicht jedoch der Endpunkt, etc.

Vorzugsweise umfasst ein Audioobjekt ferner eine Ortsspanne für die Position. So wird es für bestimmte Audioobjekte keine Rolle spielen, ob sie z. B. von vorne links oder vorne Mitte kommen, oder ob sie um einen (kleinen) Winkel bezüglich eines Bezugspunkts im Wiedergaberaum verschoben werden. So existieren jedoch auch, wie es ausgeführt worden ist, Audioobjekte insbesondere wieder aus dem Geräuschbereich, die an jeder beliebigen Stelle positioniert werden können und damit eine maximale Ortsspanne haben, die beispielsweise durch einen Code für "beliebig" oder durch keinen Code (implizit) im Audioobjekt spezifiziert werden kann.

Ein Audioobjekt kann weitere Informationen umfassen, wie beispielsweise eine Angabe über die Art der virtuellen Quelle, also ob es sich bei der virtuellen Quelle um eine Punktquelle für Schallwellen handeln muss, oder ob es sich um eine Quelle für ebene Wellen handeln muss, oder ob es sich um eine Quelle handeln muss, die Quellen beliebiger Wellenfront erzeugt, sofern die Renderer-Module in der Lage sind, solche Informationen zu verarbeiten.

Fig. 3 zeigt beispielhaft eine schematische Darstellung einer Szenenbeschreibung, in der die zeitliche Abfolge verschiedener Audioobjekte A01, .... AOn+1 dargestellt ist. Insbesondere wird auf das Audioobjekt A03 hingewiesen, für das eine Zeitspanne, wie sie in Fig. 3 eingezeichnet ist, definiert ist. So können sowohl der Startpunkt als auch der Endpunkt des Audioobjekts AO3 in Fig. 3 um die Zeitspanne verschoben werden. Die Definition des Audioobjekts A03 lautet jedoch dahingehend, dass die Länge nicht verändert werden darf, was jedoch von Audioobjekt zu Audioobjekt variabel einstellbar ist.

So ist zu sehen, dass durch Verschieben des Audioobjekts A03 in positiver zeitlicher Richtung eine Situation erreicht werden kann, bei der das Audioobjekt A03 erst nach dem Audioobjekt A02 beginnt. Werden beide Audioobjekte auf demselben Renderer abgespielt, so kann durch diese Maßnahme eine kurze Überschneidung 20, die ansonsten vielleicht auftreten würde, vermieden werden. Wäre das Audioobjekt A03 im Stand der Technik bereits das Audioobjekt, das über der Kapazität eines Renderers liegen würde, aufgrund bereits sämtlicher weiterer zu verarbeitender Audioobjekte auf dem Renderer, wie beispielsweise Audioobjekt A02 und Audioobjekt AO1 so würde ohne die vorliegende Erfindung eine komplette Unterdrückung des Audioobjekts A03 auftreten, obgleich die Zeitspanne 20 lediglich sehr klein war. Erfindungsgemäß wird das Audioobjekt A03 durch die Audioobjektmanipulationseinrichtung 3 verschoben, sodass keine Kapazitätsüberschreitung und damit auch keine Unterdrückung des Audioobjekts A03 mehr stattfindet.

Bei dem bevorzugten Ausführungsbeispiel der vorliegenden Erfindung wird eine Szenenbeschreibung verwendet, die relative Angaben hat. So wird die Flexibilität dadurch erhöht, dass der Beginn des Audioobjekts A02 nicht mehr in einem absoluten Zeitpunkt gegeben wird, sondern in einem relativen Zeitraum zum Audioobjekt AO1. Entsprechend wird auch eine relative Beschreibung der Ortsangaben bevorzugt, also nicht, dass ein Audioobjekt an einer bestimmten Position xy im Wiedergaberaum anzuordnen ist, sondern z. B. um einen Vektor versetzt zu einem anderen Audioobjekt oder zu einem Referenzobjekt ist.

Dadurch kann die Zeitspanneninformation bzw. Ortsspanneninformation sehr effizient aufgenommen werden, nämlich einfach dadurch, dass die Zeitspanne so festgelegt ist, dass sie zum Ausdruck bringt, dass das Audioobjekt A03 z. B. in einem Zeitraum zwischen zwei Minuten und zwei Minuten und 20 Sekunden nach dem Start des Audioobjekts AO1 beginnen kann.

Eine solche relative Definition der Raum- und Zeitbedingungen führt zu einer datenbankmäßig effizienten Darstellung in Form von Constraints, wie sie z. B. in "Modeling Output Constraints in Multimedia Database Systems", T. Heimrich, 11. internationale Multimedia Modelling Conference, IEEE, 12. Januar 2005 bis 14. Januar 2005, Melbourne, beschrieben ist. Hier wird die Verwendung von Constraints in Datenbanksystemen dargestellt, um konsistente Datenbankzustände zu definieren. Insbesondere werden zeitliche Constraints unter Verwendung von Allen-Beziehungen und räumliche Constraints unter Verwendung von räumlichen Beziehungen beschrieben. Hieraus können günstige Ausgabe-Constraints zu Synchronisationszwecken definiert werden. Solche Ausgabe-Constraints umfassen eine zeitliche oder räumliche Bedingung zwischen den Objekten, eine Reaktion im Falle einer Verletzung eines Constraints und eine überprüfungszeit, also wann ein solcher Constraint überprüft werden muss.

Bei dem bevorzugten Ausführungsbeispiel der vorliegenden Erfindung werden die räumlichen/zeitlichen Ausgabe-Objekte jeder Szene relativ zueinander modelliert. Die Audioobjektmanipulationseinrichtung erreicht eine Überführung dieser relativen und variablen Definitionen in eine absolute räumliche und zeitliche Ordnung. Diese Ordnung stellt das Ausgabe-Schedule dar, das definiert, wie insbesondere das Renderer-Modul im Wellenfeldsynthesesystem angesprochen wird. Das Schedule ist also ein Ausgabeplan, der die Audiodaten entsprechend der Ausgabebedingungen anordnet.

Nachfolgend wird anhand von Fig. 4 ein bevorzugtes Ausführungsbeispiel eines solchen Ausgabe-Schedules dargelegt. Insbesondere zeigt Fig. 4 einen Datenstrom, der gemäß Fig. 4 von links nach rechts übertragen wird, also von einer Audioobjekt-Manipulationseinrichtung eines zu einem oder mehreren Wellenfeldsynthese-Renderern eines Wellenfeldsystems. Insbesondere umfasst der Datenstrom für jedes Audioobjekt bei dem in Fig. 4 gezeigten Ausführungsbeispiel zunächst einen Header H, in dem die Positionsinformationen und die Zeitinformationen stehen, und nachgeordnet eine Audiodatei für das spezielle Audioobjekt, die in Fig. 4 mit AO1 für das erste Audioobjekt, A02 für das zweite Audioobjekt etc. bezeichnet ist.

Ein Wellenfeldsynthese-Renderer erhält dann den Datenstrom und erkennt z. B. an einer vorhandenen und fest vereinbarten Synchronisationsinformation, dass nunmehr ein Header kommt. Anhand einer weiteren Synchronisationsinformation erkennt der Renderer dann, dass der Header nunmehr vorbei ist. Alternativ kann für jeden Haeder auch eine feste Länge in Bits vereinbart werden.

Nach dem Empfang des Headers weiß der Audio-Renderer bei dem in Fig. 4 gezeigten bevorzugten Ausführungsbeispiel der vorliegenden Erfindung automatisch, dass die nachfolgende Audiodatei, also z. B. AO1, zu dem Audioobjekt, also zu der Quellenposition gehört, die in dem Header identifiziert ist.

Fig. 4 zeigt eine serielle Datenübertragung zu einem Wellenfeldsynthese-Renderer. Allerdings werden natürlich mehrere Audioobjekte gleichzeitig in einem Renderer abgespielt. Daher benötigt der Renderer einen Eingangs-Puffer, dem eine Datenstrom-Leseeinrichtung vorausgeht, um den Datenstrom zu parsen. Die Datenstromleseeinrichtung wird dann den Header interpretieren und die zugehörigen Audiodaten entsprechend speichern, damit der Renderer dann, wenn ein Audioobjekt zum Rendern an der Reihe ist, die korrekte Audiodatei und die korrekte Quellenposition aus dem Eingangs-puffer ausliest. Andere Daten für den Datenstrom sind natürlich möglich. Auch eine separate Übertragung sowohl der Zeit/Orts-Informationen als auch der tatsächlichen Audiodaten kann verwendet werden. Die in Fig. 4 dargestellte kombinierte Übertragung wird jedoch bevorzugt, da sie durch Verkettung der Positions/Zeit-Informationen mit der Audiodatei Datenkonsistenzprobleme eliminiert, da immer sichergestellt wird, dass der Renderer für Audiodaten auch die richtige Quellenposition hat und nicht z. B. noch Audiodaten von einer früheren Quelle rendert, jedoch bereits Positionsinformationen der neuen Quelle zum Rendern verwendet.

Die vorliegende Erfindung basiert somit auf einem objektorientierten Ansatz, dass also die einzelnen virtuellen Quellen als Objekte aufgefasst werden, die sich durch eine Audiodatei und eine virtuelle Position im Raum und möglicherweise durch die Art und Weise der Quelle auszeichnen, also ob sie eine Punktquelle für Schallwellen oder eine Quelle für ebene Wellen oder eine Quelle für anders geformte Quellen sein soll.

Wie es ausgeführt worden ist, ist die Berechnung der Wellenfelder sehr rechenzeitintensiv und an die Kapazitäten der verwendeten Hardware, wie beispielsweise Soundkarten und Rechner, im Zusammenspiel mit der Effizienz der Berechnungsalgorithmen gebunden. Auch die beste ausgestattete PCbasierte Lösung stößt somit bei der Berechnung der Wellenfeldsynthese schnell an ihre Grenzen, wenn viele anspruchsvolle Klangereignisse gleichzeitig dargestellt werden sollen. So gibt die Kapazitätsgrenze der verwendeten Soft- und Hardware die Beschränkung hinsichtlich der Anzahl der virtuellen Quellen bei der Abmischung und Wiedergabe vor.

Fig. 6 zeigt ein solches in seiner Kapazität begrenztes bekanntes Wellenfeldsynthese-Konzept, das ein Authoring-Werkzeug 60, ein Steuer-Renderer-Modul 62 und einen Audioserver 64 umfasst, wobei das Steuer-Renderer-Modul ausgebildet ist, um ein Lautsprecherarray 66 mit Daten zu versorgen, damit das Lautsprecher-Array 66 eine gewünschte Wellenfront 68 durch Überlagerung der Einzelwellen der einzelnen Lautsprecher 70 erzeugt. Das Authoring-Werkzeug 60 erlaubt es dem Nutzer, Szenen zu erstellen, zu editieren und das Wellenfeldsynthese-basierte System zu steuern. Eine Szene besteht sowohl aus Informationen zu den einzelnen virtuellen Audioquellen als auch aus den Audiodaten. Die Eigenschaften der Audioquellen und der Referenzen auf die Audiodaten werden in einer XML-Szenendatei gespeichert. Die Audiodaten selbst werden auf dem Audioserver 64 abgelegt und von dort aus an das Renderer-Modul übertragen. Gleichzeitig erhält das Renderer-Modul die Steuerdaten vom Authoring-Werkzeug, damit das Steuer-Renderer-Modul 62, das zentral ausgeführt ist, die Synthesesignale für die einzelnen Lautsprecher erzeugen kann. Das in Fig. 6 gezeigte Konzept ist in "Authoring System for Wave Field Synthesis", F. Melchior, T. Röder, S. Brix, S. Wabnik und C. Riegel, AES Convention Paper, 115. AES-Versammlung, 10. Oktober 2003, New York, beschrieben.

Wird dieses Wellenfeldsynthese-System mit mehreren Renderer-Modulen betrieben, so wird dabei jeder Renderer mit denselben Audiodaten versorgt, egal, ob der Renderer aufgrund der ihm zugeordneten begrenzten Zahl von Lautsprechern diese Daten für die Wiedergabe benötigt oder nicht.

Da jeder der aktuellen Rechner in der Lage ist, 32 Audioquellen zu berechnen, stellt dies die Grenze für das System dar. Andererseits soll die Anzahl der im Gesamtsystem renderbaren Quellen effizient deutlich erhöht werden. Dies ist eine der wesentlichen Voraussetzungen für komplexe Anwendungen, wie beispielsweise Kinofilme, Szenen mit immersiven Atmosphären, wie beispielsweise Regen oder Applaus oder andere komplexe Audioszenen.

Erfindungsgemäß wird eine Reduktion redundanter Datenübertragungsvorgänge und Datenverarbeitungsvorgänge in einem Wellenfeldsynthese-Mehr-Renderer-System erreicht, was zu einer Erhöhung der Rechenkapazität bzw. der Anzahl von gleichzeitig berechenbaren Audioquellen erreicht.

Zur Reduktion der redundanten Übertragung und Verarbeitung von Audio- und Metadaten zum einzelnen Renderer des Mehr-Renderer-Systems wird der Audioserver um die Datenausgabeeinrichtung erweitert, welche in der Lage ist, zu ermitteln, welcher Renderer welche Audio- und Metadaten benötigt. Die Datenausgabeeinrichtung, gegebenenfalls unterstützt durch den Datenmanager benötigt bei einem bevorzugten Ausführungsbeispiel mehrere Informationen. Diese Informationen sind zunächst die Audiodaten, dann Zeit- und Positionsdaten der Quellen und schließlich die Konfiguration der Renderer, also Informationen über die verbundenen Lautsprecher und ihre Positionen sowie deren Kapazität. Mit Hilfe von Datenmanagementtechniken und der Definition von Ausgabebedingungen wird ein Ausgabe-Schedule durch die Datenausgabeeinrichtung mit einer zeitlichen und räumlichen Anordnung der Audioobjekte erzeugt. Aus der räumlichen Anordnung, dem zeitlichen Schedule und der Rendererkonfiguration berechnet das Datenmanagementmodul dann, welche Quelle für welche Renderer zu einem bestimmten Zeitpunkt von Relevanz sind.

Ein bevorzugtes Gesamtkonzept ist in Fig. 5 dargestellt. Die Datenbank 22 ist ausgangsseitig um die Datenausgabeeinrichtung 24 ergänzt, wobei die Datenausgabeeinrichtung auch als Scheduler bezeichnet wird. Dieser Scheduler erzeugt dann an seinen Ausgängen 20a, 20b, 20c für die verschiedenen Renderer 50 die Renderer-Eingangssignale, damit die entsprechenden Lautsprecher der Lautsprecherarrays versorgt werden.

Vorzugsweise wird der Scheduler 24 noch durch einen Storage-Manager 52 unterstützt, um mittels eines RAID-Systems und entsprechender Datenorganisationsvorgaben die Datenbank 22 zu konfigurieren.

Auf der Eingangsseite steht ein Daten-Erzeuger 54, welcher beispielsweise ein Tonmeister oder ein Audioingenieur sein kann, der eine Audioszene objektorientiert modellieren bzw. beschreiben soll. Hierbei gibt er eine Szenenbeschreibung vor, die entsprechende Ausgabebedingungen 56 umfasst, die dann gegebenenfalls nach einer Transformation 58 zusammen mit Audiodaten in der Datenbank 22 gespeichert werden. Die Audiodaten können mittels eines Insert/Update-Werkzeugs 59 manipuliert und aktualisiert werden.

Abhängig von den Gegebenheiten kann das erfindungsgemäße Verfahren in Hardware oder in Software implementiert werden. Die Implementierung kann auf einem digitalen Speichermedium, insbesondere einer Diskette oder CD, mit elektronisch auslesbaren Steuersignalen erfolgen, die so mit einem programmierbaren Computersystem zusammenwirken können, dass das Verfahren ausgeführt wird. Allgemein besteht die Erfindung somit auch in einem Computer-Programm-Produkt mit einem auf einem maschinenlesbaren Träger gespeicherten Programmcode zur Durchführung des Verfahrens, wenn das Computer-Programm-Produkt auf einem Rechner abläuft. In anderen Worten ausgedrückt kann die Erfindung somit als ein Computer-Programm mit einem Programmcode zur Durchführung des Verfahrens realisiert werden, wenn das Computer-Programm auf einem Computer abläuft.

## Patentansprüche

1. Vorrichtung zum Simulieren eines Wellenfeldsynthese-Systems bezüglich eines Wiedergaberaums, in dem eines oder mehrere Lautsprecherarrays anbringbar sind, die mit einer Wellenfeldsynthese-Rendering-Einrichtung koppelbar sind, mit folgenden Merkmalen:
einer Einrichtung (1) zum Liefern einer Audioszenenbeschreibung, die eine zeitliche Abfolge von Audioobjekten definiert, wobei ein Audioobjekt eine Audiodatei für eine virtuelle Quelle oder einen Verweis auf die Audiodatei und Informationen über eine Quellenposition der virtuellen Quelle aufweist, und wobei eine Ausgabebedingung für das Wellenfeldsynthese-System vorgegeben ist;
einer Einrichtung (3) zum Simulieren des Verhaltens des Wellenfeldsynthese-Systems unter Verwendung von Informationen über das Wellenfeldsynthese-System und der Audiodateien; und
einer Einrichtung (4) zum Überprüfen, ob das simulierte Verhalten die Ausgabebedingung erfüllt.

2. Vorrichtung nach Anspruch 1, bei der die Ausgabebedingung ein Verhalten eines Schallfelds in dem Wiedergaberaum definiert,
bei der die Einrichtung zum Simulieren ausgebildet ist, um das Schallfeld in dem Wiedergaberaum zu simulieren, und
bei der die Einrichtung (4) zum Überprüfen ausgebildet ist, um zu überprüfen, ob das simulierte Schallfeld die Ausgabebedingung in dem Wiedergaberaum erfüllt.

3. Vorrichtung nach Anspruch 1, bei der die Einrichtung (3) zum Simulieren folgende Merkmale aufweist:
eine Wellenfeldsynthese-Rendering-Einrichtung (3b), die ausgebildet ist, um aus der Audioszenenbeschreibung und von Informationen über Positionen der Lautsprecher in dem Wiedergaberaum Synthesesignale zu erzeugen; und
einen Lautsprechersimulator (3c) zum Simulieren des von den Lautsprechern erzeugten Schallfelds auf der Basis der Synthesesignale.

4. Vorrichtung nach einem der vorhergehenden Ansprüche,
bei der die Einrichtung (1) zum Liefern ausgebildet ist, um eine Ausgabebedingung zu liefern, die eine definierte Eigenschaft einer virtuellen Quelle bezüglich einer anderen virtuellen Quelle aufweist,
bei der die Einrichtung (3) zum Simulieren ausgebildet ist, um ein erstes Schallfeld in dem Wiedergaberaum aufgrund einer ersten virtuellen Quelle ohne die andere virtuelle Quelle und ferner ein zweites Schallfeld in dem Wiedergaberaum aufgrund der anderen virtuellen Quelle ohne die eine virtuelle Quelle zu simulieren, und
bei der die Einrichtung (4) zum Überprüfen ausgebildet ist, um anhand des ersten Schallfeldes und des zweiten Schallfeldes die definierte Eigenschaft zu überprüfen.

5. Vorrichtung nach einem der vorhergehenden Ansprüche,
bei der die Einrichtung (3) zum Simulieren ausgebildet ist, um das Schallfeld für verschiedene Positionen im Wiedergaberaum zu simulieren, und
bei der die Einrichtung (4) zum Überprüfen ausgebildet ist, um die Ausgabebedingung für die verschiedenen Positionen zu überprüfen.

6. Vorrichtung nach einem der vorhergehenden Ansprüche, die ferner folgendes Merkmal aufweist:
eine Einrichtung zum Anzeigen (5e), ob oder wo im Wellenfeldsynthese-System die Ausgabebedingung erfüllt oder nicht erfüllt ist.

7. Vorrichtung nach einem der vorhergehenden Ansprüche, die ferner folgendes Merkmal aufweist:
eine Einrichtung zum Identifizieren (5f), welche einer Mehrzahl von Ausgabebedingungen nicht erfüllt ist, und aufgrund welcher virtueller Quelle einer Mehrzahl von virtuellen Quellen die Ausgabebedingung verletzt ist.

8. Vorrichtung nach einem der vorhergehenden Ansprüche, bei der die Ausgabebedingung vorschreibt, dass eine Wellenfront aufgrund einer ersten virtuellen Quelle und eine Wellenfront aufgrund einer zweiten virtuellen Quelle im Wiedergaberaum innerhalb einer vorbestimmten Zeitdauer an einem Punkt im Wiedergaberaum ankommen müssen,
wobei die Einrichtung (3) zum Simulieren ausgebildet ist, um eine Zeitdifferenz des Auftreffens der Wellenfront aufgrund der ersten virtuellen Quelle und des Auftreffens der Wellenfront aufgrund der zweiten virtuellen Quelle zu berechnen; und
wobei die Einrichtung (4) zum Überprüfen ausgebildet ist, um die berechnete Zeitdifferenz mit der Ausgabebedingung zu vergleichen.

9. Vorrichtung nach einem der vorhergehenden Ansprüche, die ferner folgende Merkmale aufweist:
eine Einrichtung zum Manipulieren eines Audioobjekts, wenn das Audioobjekt die Ausgabebedingung verletzt.

10. Vorrichtung nach Anspruch 9, bei der die Einrichtung zum Manipulieren ausgebildet ist, um eine virtuelle Position des Audioobjekts, einen Startzeitpunkt oder einen Endzeitpunkt zu manipulieren, oder das Audioobjekt in der Audioszene als problematisch zu markieren, derart, dass das Audioobjekt bei der Wiedergabe der Audioszene unterdrückt werden kann.

11. Vorrichtung nach einem der vorhergehenden Ansprüche, bei der die Ausgabebedingung einen Lautstärkeunterschied zwischen zwei virtuellen Quellen definiert,
wobei die Einrichtung (3) zum Simulieren ausgebildet ist, um einen Lautstärkeunterschied der zwei virtuellen Quellen an einer Stelle im Wiedergaberaum zu ermitteln, und
wobei die Einrichtung (4) zum Überprüfen ausgebildet ist, um den ermittelten Lautstärkeunterschied mit der Ausgabebedingung zu vergleichen.

12. Vorrichtung nach einem der vorhergehenden Ansprüche,
bei der die Ausgabebedingung eine maximale Anzahl von von einer Wellenfeldsynthese-Renderer-Einrichtung gleichzeitig zu verarbeitenden Audioobjekten ist,
bei der die Einrichtung (3) zum Simulieren ausgebildet ist, um eine Auslastung der Wellenfeldsynthese-Renderer-Einrichtung zu ermitteln, und
bei der die Einrichtung (4) zum Überprüfen ausgebildet ist, um eine berechnete Auslastung mit der Ausgabebedingung zu vergleichen.

13. Vorrichtung nach einem der vorhergehenden Ansprüche, bei der ein Audioobjekt in der Audioszenenbeschreibung für eine zugeordnete virtuelle Quelle einen zeitlichen Start oder ein zeitliches Ende definiert, wobei das Audioobjekt für die virtuelle Quelle eine Zeitspanne aufweist, in der der Start oder das Ende liegen muss, oder eine Ortsspanne aufweist, in der eine Position der virtuellen Quelle liegen muss.

14. Vorrichtung nach Anspruch 13, die ferner folgende Merkmale aufweist:
eine Audioobjektmanipulationseinrichtung zum Variieren eines tatsächlichen Startpunkts oder Endpunkts eines Audioobjekts innerhalb der Zeitspanne oder einer tatsächlichen Position der virtuellen Quelle innerhalb der Ortsspanne ansprechend auf eine Verletzung einer Ausgabebedingung.

15. Vorrichtung nach Anspruch 14, die ferner ausgebildet ist, um zu untersuchen, ob sich eine Verletzung einer Ausgabebedingung durch die Variation des Audioobjekts innerhalb der Zeitspanne oder Ortsspanne beheben lässt.

16. Verfahren zum Simulieren eines Wellenfeldsynthese-Systems bezüglich eines Wiedergaberaums, in dem eines oder mehrere Lautsprecherarrays anbringbar sind, die mit einer Wellenfeldsynthese-Rendering-Einrichtung koppelbar sind, mit folgenden Schritten:
Liefern (1) einer Audioszenenbeschreibung, die eine zeitliche Abfolge von Audioobjekten definiert, wobei ein Audioobjekt eine Audiodatei für eine virtuelle Quelle oder einen Verweis auf die Audiodatei und Informationen über eine Quellenposition der virtuellen Quelle aufweist, und wobei eine Ausgabebedingung für das Wellenfeldsynthese-System vorgegeben ist;
Simulieren (3) des Verhaltens des Wellenfeldsynthese-Systems unter Verwendung von Informationen über das Wellenfeldsynthese-System und der Audiodateien; und
Überprüfen (4), ob das simulierte Verhalten die Ausgabebedingung erfüllt.

17. Computer-Programm mit einem Programmcode zum Ausführen des Verfahrens zum Simulieren eines Wellenfeldsynthese-Systems gemäß Patentanspruch 16, wenn das Computer-Programm auf einem Rechner abläuft.

## Claims

1. Apparatus for simulating a wave field synthesis system with respect to a reproduction room, in which one or more loudspeaker arrays, which can be coupled to a wave field synthesis rendering means, are attachable, comprising:
a means (1) for providing an audio scene description defining a temporal sequence of audio objects, wherein an audio object comprises an audio file for a virtual source or a reference to the audio file and information on a source position of the virtual source, and wherein an output condition is given for the wave field synthesis system;
a means (3) for simulating the behavior of the wave field synthesis system, using information on the wave field synthesis system and the audio files; and
a means (4) for checking if the simulated behavior satisfies the output condition.

2. Apparatus according to claim 1, wherein the output condition defines a behavior of a sound field in the reproduction room,
wherein the means for simulating is formed to simulate the sound field in the reproduction room, and
wherein the means (4) for checking is formed to check if the simulated sound field satisfies the output condition in the reproduction room.

3. Apparatus according to claim 1, wherein the means (3) for simulating comprises:
a wave field synthesis rendering means (3b) formed to generate synthesis signals from the audio scene description and from information on positions of the loudspeakers in the reproduction room; and
a loudspeaker simulator (3c) for simulating the sound field generated by the loudspeakers, on the basis of the synthesis signals.

4. Apparatus according to one of the preceding claims,
wherein the means (1) for providing is formed to provide an output condition comprising a defined property of a virtual source with respect to another virtual source,
wherein the means (3) for simulating is formed to simulate a first sound field in the reproduction room due to a first virtual source without the other virtual source and also a second sound field in the reproduction room due to the other virtual source without the one virtual source, and
wherein the means (4) for checking is formed to check the defined property on the basis of the first sound field and the second sound field.

5. Apparatus according to one of the preceding claims,
wherein the means (3) for simulating is formed to simulate the sound field for various positions in the reproduction room, and
wherein the means (4) for checking is formed to check the output condition for the various positions.

6. Apparatus according to one of the preceding claims, further comprising:
a means for indicating (5e) whether and where the output condition is satisfied or not satisfied in the wave field synthesis system.

7. Apparatus according to one of the preceding claims, further comprising:
a means for identifying (5f) which of the plurality of output conditions is host satisfied, and due to which virtual source of a plurality of virtual sources the output condition is violated.

8. Apparatus according to one of the preceding claims, wherein the output condition prescribes that a wave front due to a first virtual source and a wave front due to a second virtual source in the reproduction room must arrive within a predetermined time duration at a point in the reproduction room,
wherein the means (3) for simulating is formed to calculate a time difference of the impingement of the wave front due to the first virtual source and the impingement of the wave front due to the second virtual source; and
wherein the means (4) for checking is formed to compare the calculated time difference with the output condition.

9. Apparatus according to one of the preceding claims, further comprising:
a means for manipulating an audio object if the audio object violates the output condition.

10. Apparatus according to claim 9, wherein the means for manipulating is formed to manipulate a virtual position of the audio object, a starting time instant or an end time instant, or mark the audio object in the audio scene as problematic, such that the audio object can be suppressed in the reproduction of the audio scene.

11. Apparatus according to one of the preceding claims, wherein the output condition defines a loudness difference between two virtual sources,
wherein the means (3) for simulating is formed to determine a loudness difference of the two virtual sources at a location in the reproduction room, and
wherein the means (4) for checking is formed to compare the determined loudness difference with the output condition.

12. Apparatus according to one of the preceding claims,
wherein the output condition is a maximum number of audio objects to be processed by a wave field synthesis renderer means at the same time,
wherein the means (3) for simulating is formed to determine a utilization of the wave field synthesis renderer means, and
wherein the means (4) for checking is formed to compare a calculated utilization with the output condition.

13. Apparatus according to one of the preceding claims, wherein an audio object in the audio scene description defines a temporal start or a temporal end for an associated virtual source, wherein the audio object of the virtual source comprises a time span in which the start or the end must be, or comprises a location span in which a position of the virtual source must be.

14. Apparatus according to claim 13, further comprising:
an audio object manipulation means for varying an actual starting point or end point of an audio object within the time span or an actual position of the virtual source within the location span in response to a violation of an output condition.

15. Apparatus according to claim 14, further formed to examine if a violation of an output condition can be remedied by the variation of the audio object within the time span or location span.

16. Method of simulating a wave field synthesis system with respect to the reproduction room, in which one or more loudspeaker arrays, which can be coupled to a wave field synthesis rendering means, are attachable, comprising:
providing (1) an audio scene description defining a temporal sequence of audio objects, wherein an audio object comprises an audio file for a virtual source or a reference to the audio file and information on a source position of the virtual source, and wherein an output condition is given for the wave field synthesis system;
simulating (3) the behavior of the wave field synthesis system, using information on the wave field synthesis system and the audio files; and
checking (4) if the simulated behavior satisfies the output condition.

17. Computer program with program code for performing the method of simulating a wave field synthesis system according to claim 16, when the program is executed on a computer.

## Revendications

1. Dispositif pour simuler un système de synthèse de champ d'onde par rapport à une salle de reproduction dans laquelle peuvent être placées une ou plusieurs rangées de haut-parleurs pouvant être couplées à un moyen de rendu de synthèse de champ d'onde, aux caractéristiques suivantes:
un moyen (1) destiné à fournir une description de scène audio qui définit une succession dans le temps d'objets audio, un objet audio présentant un fichier audio pour une source virtuelle ou un renvoi au fichier audio et des informations sur une position de la source virtuelle, et une condition de sortie pour le système de synthèse de champ d'onde étant prédéterminée;
un moyen (3) destiné à simuler le comportement du système de synthèse de champ d'onde à l'aide d'informations sur le système de synthèse de champ d'onde et des fichiers audio; et
un moyen (4) destiné à vérifier si le comportement simulé remplit la condition de sortie.

2. Dispositif selon la revendication 1, dans lequel la condition de sortie définit un comportement d'un champ sonore dans la salle de reproduction,
dans lequel le moyen destiné à simuler est réalisé de manière à simuler le champ sonore dans la salle de reproduction, et
dans lequel le moyen (4) destiné à vérifier est réalisé de manière à vérifier si le champ sonore simulé remplit la condition de sortie dans la salle de reproduction.

3. Dispositif selon la revendication 1, dans lequel le moyen (3) destiné à simuler présente les caractéristiques suivantes:
un moyen de rendu de synthèse de champ d'onde (3b) qui est réalisé de manière à générer, à partir de la description de scène audio et des informations sur les positions des haut-parleurs dans la salle de reproduction, des signaux de synthèse; et
un simulateur de haut-parleur (3c) destiné à simuler le champ sonore généré par les haut-parleurs sur base des signaux de synthèse.

4. Dispositif selon l'une des revendications précédentes,
dans lequel le moyen (1) destiné à fournir est réalisé de manière à fournir une condition de sortie présentant une propriété définie d'une source virtuelle par rapport à une autre source virtuelle,
dans lequel le moyen (3) destiné à simuler est réalisé de manière à simuler un premier champ sonore dans la salle de reproduction sur base d'une première source virtuelle sans l'autre source virtuelle et, par ailleurs, un deuxième champ sonore dans la salle de reproduction sur base de l'autre source virtuelle sans l'une source virtuelle, et
dans lequel le moyen (4) destiné à vérifier est réalisé de manière à vérifier, à l'aide du premier champ sonore et du deuxième champ sonore, la propriété définie.

5. Dispositif selon l'une des revendications précédentes,
dans lequel le moyen (3) destiné à simuler est réalisé de manière à simuler le champ sonore pour différentes positions dans la salle de reproduction, et
dans lequel le moyen (4) destiné à vérifier est réalisé de manière à vérifier la condition de sortie pour les différentes positions.

6. Dispositif selon l'une des revendications précédentes, présentant par ailleurs la caractéristique suivante:
un moyen destiné à afficher (5e) si et où dans le système de synthèse d'onde la condition de sortie est remplie ou non remplie.

7. Dispositif selon l'une des revendications précédentes, présentant par ailleurs la caractéristique suivante:
un moyen destiné à identifier (5f) celle parmi une pluralité de conditions de sortie qui n'est pas remplie et la source virtuelle parmi une pluralité de sources virtuelles par suite de laquelle la condition de sortie est violée.

8. Dispositif selon l'une des revendications précédentes, dans lequel la condition de sortie prescrit qu'un front d'onde sur base d'une première source virtuelle et un front d'onde sur base d'une deuxième source virtuelle dans la salle de reproduction d'onde doivent arriver dans un laps de temps prédéterminé à un point dans la salle de reproduction,
le moyen (3) destiné à simuler étant réalisé de manière à calculer une différence de temps entre l'occurrence du front d'onde sur base d'une première source virtuelle et l'occurrence du front d'onde sur base d'une deuxième source virtuelle; et
le moyen (4) destiné à vérifier étant réalisé de manière à comparer la différence de temps calculée avec la condition de sortie.

9. Dispositif selon l'une des revendications précédentes, présentant par ailleurs les caractéristiques suivantes:
un moyen destiné à manipuler un objet audio lorsque l'objet audio viole la condition de sortie.

10. Dispositif selon la revendication 9, dans lequel le moyen destiné à manipuler est réalisé de manière à manipuler une position virtuelle de l'objet audio, un moment de début ou un moment de fin, ou à marquer l'objet audio dans la scène audio comme étant problématique, de sorte que l'objet audio puisse être supprimé lors de la reproduction de la scène audio.

11. Dispositif selon l'une des revendications précédentes, dans lequel la condition de sortie définit une différence d'intensité de volume entre deux sources virtuelles,
le moyen (3) destiné à simuler étant réalisé de manière à déterminer une différence d'intensité de volume entre les deux sources virtuelles à un endroit dans la salle de reproduction, et
le moyen (4) destiné à vérifier étant réalisé de manière à comparer la différence d'intensité de volume déterminée avec la condition de sortie.

12. Dispositif selon l'une des revendications précédentes,
dans lequel la condition de sortie est un nombre maximum d'objets audio à traiter simultanément par un moyen de rendu de synthèse de champ d'onde,
dans lequel le moyen (3) destiné à simuler est réalisé de manière à déterminer une charge du moyen de rendu de synthèse de champ d'onde, et
dans lequel le moyen (4) destiné à vérifier est réalisé de manière à comparer une charge calculée avec la condition de sortie.

13. Dispositif selon l'une des revendications précédentes, dans lequel un objet audio dans la description de scène audio définit, pour une source virtuelle associée, un début dans le temps ou une fin dans le temps, l'objet audio présentant pour la source virtuelle un laps de temps dans lequel doit se situer le début ou la fin, ou présente une portée d'emplacement dans laquelle doit se situer une position de la source virtuelle.

14. Dispositif selon la revendication 13, présentant par ailleurs les caractéristiques suivantes:
un moyen de manipulation d'objet audio destiné à faire varier un moment de début ou moment de fin réel d'un objet audio dans le laps de temps ou une position réelle de la source virtuelle dans la portée d'emplacement en réaction à une violation d'une condition de sortie.

15. Dispositif selon la revendication 14, réalisé par ailleurs de manière à examiner si une violation d'une condition de sortie peut être éliminée par la variation de l'objet audio dans le laps de temps ou la portée d'emplacement.

16. Procédé pour simuler un système de synthèse de champ d'onde par rapport à une salle de reproduction dans laquelle peuvent être placées une ou plusieurs rangées de haut-parleurs pouvant être couplées à un moyen de rendu de synthèse de champ d'onde, aux étapes suivantes consistant à:
fournir (1) une description de scène audio qui définit une succession dans le temps d'objets audio, un objet audio présentant un fichier audio pour une source virtuelle ou un renvoi au fichier audio et des informations sur une position de la source virtuelle, et une condition de sortie pour le système de synthèse de champ d'onde étant prédéterminée;
simuler (3) le comportement du système de synthèse de champ d'onde à l'aide d'informations sur le système de synthèse de champ d'onde et des fichiers audio; et
vérifier (4) si le comportement simulé remplit la condition de sortie.

17. Programme d'ordinateur avec un code de programme pour réaliser le procédé pour simuler un système de synthèse de champ d'onde selon la revendication 16 lorsque le programme d'ordinateur est exécuté sur un ordinateur.
